# EUROPÄISCHE PATENTSCHRIFT

(11) **EP 1 809 537 B1**
(45) Veröffentlichungstag und Bekanntmachung des Hinweises auf die Patenterteilung: **10.09.2008**
(21) Anmeldenummer: 05789925.4
(22) Anmeldetag: 17.09.2005
(51) Int. Cl.: B65B 19/22, B65B 19/24

(54) **VORRICHTUNG ZUM UMHÜLLEN VON PACKUNGSGRUPPEN**
DEVICE FOR COVERING PACKAGING GROUPS
DISPOSITIF POUR ENVELOPPER DES GROUPES DE PAQUETS

(30) Priorität: 23.09.2004 DE 102004046576
(43) Veröffentlichungstag der Anmeldung: 25.07.2007
(73) Patentinhaber: Focke & Co. (GmbH & Co. KG), 27283 Verden (DE)
(72) Erfinder: DRENGUIS, Alfred, 21039 Börnsen (DE); WEGMANN , Michael, 22087 Hamburg (DE); STORCKS, Andreas, 46354 Südlohn-Oeding (DE)
(74) Vertreter: Bolte, Erich
(86) Internationale Anmeldenummer: PCT/EP2005/010065
(87) Internationale Veröffentlichungsnummer: WO 2006/032428

(56) Entgegenhaltungen:
- EP-A- 0 860 358
- EP-A- 1 262 408

## Beschreibung

Die Erfindung betrifft eine Vorrichtung zum Umhüllen von Gegenständen, insbesondere Packungen oder Packungsgruppen, mit mindestens einem Zuschnitt einer Außenumhüllung, wobei der Gegenstand unter Mitnahme des Zuschnitts in eine Aufnahme einer Faltvorrichtung, insbesondere in eine Tasche eines drehbaren Faltrevolvers einschiebbar und der Zuschnitt bei der Einschubbewegung U-förmig um den Gegenstand herumfaltbar ist.

Die Umhüllung von Packungen oder Packungsgruppen mit einem Zuschnitt gehört zu den Standardaufgaben der Verpackungstechnik. Es ist üblich, den von einer Materialbahn abgetrennten Zuschnitt an der Eintrittsseite der Aufnahme bzw. Tasche bereitgehalten und unter Bildung einer U-förmigen Teilumhüllung an die Packung angelegt wird. Bei großflächigen Gegenständen bzw. bei größeren Packungsgruppen oder bei Packungen mit geringerer Formstabilität, z. B. Tabakbeuteln, können sich beim Einschub Schiefstellungen, Verwerfungen etc. im Bereich des Zuschnitts einstellen, die zu einer Fehlpackung führen.

EP0 860 358 offenbart eine Vorrichtung gemäß dem Oberbegriff des Anspruchs 1.

Der Erfindung liegt demnach die Aufgabe zugrunde, das Anbringen eines Zuschnitts für eine (Außen-)Umhüllung an Packungen oder Packungsgruppen dahingehend zu verbessern, dass auch bei hoher Leistung der Verpackungsvorrichtung eine präzise Stellung des Zuschnitts nach dem ersten Faltschritt gewährleistet ist.

Zur Lösung dieser Aufgabe ist die erfindungsgemäße Vorrichtung dadurch gekennzeichnet, dass die Aufnahme bzw. Tasche im Bereich von parallel zur Einschubrichtung verlaufenden Taschenwänden, vorzugsweise entsprechend Oberseite und Unterseite der Tasche in Einschubstellung, Förderorgane aufweist, die während der Einschubbewegung des Gegenstands und des Zuschnitts mit einer etwa der Einschubgeschwindigkeit entsprechenden Geschwindigkeit in Einschubrichtung bewegbar sind.

Der Erfindung liegt die Erkenntnis zugrunde, dass eine präzise Faltung des Zuschnitts bewirkt werden kann, wenn die an dem Zuschnitt anliegenden Begrenzungen der Aufnahme bzw. Tasche während der (Einschub-)Bewegung korrespondierend mitbewegt werden.

Eine weitere Besonderheit ist die Anordnung eines innerhalb der Aufnahme bzw. Tasche bewegbaren Anschlags für eine in Einschubrichtung vorn liegende Einschubseite des Gegenstands mit anliegendem Zuschnitt. Dieser Anschlag bzw. ein Anschlagstück bewirkt eine weitere Sicherung des Zuschnitts hinsichtlich einer korrekten Anlage am Gegenstand.

In besonderer Weise ist der Faltrevolver ausgebildet, der eine sich diametral durch den Faltrevolver erstreckende Aufnahme bzw. Tasche aufweist, die durch das bewegbare Anschlagstück hinsichtlich der Tiefe individuell und veränderlich begrenzt ist. Der Faltrevolver selbst ist als auswechselbare Einheit ausgebildet, so dass zur Formatanpassung der komplette Faltrevolver in einfacher Weise ausgewechselt und unter Beibehaltung von Antriebs- und Trageinheiten Faltrevolver unterschiedlicher Abmessungen für Gegenstände unterschiedlicher Größe eingesetzt werden können.

Weitere Einzelheiten der Erfindung werden nachfolgend anhand der Zeichnungen näher erläutert. Es zeigt:
- Fig. 1: eine (Gebinde-)Packung nach Fertigstellung in perspektivischer (Unter-)Ansicht,
- Fig. 2: eine Vorrichtung zum Herstellen von Packungen in schematischer Seitenansicht, mit einem Detail im Vertikalschnitt,
- Fig. 3: eine Einzelheit der Vorrichtung gemäß Fig. 2, nämlich einen Faltrevolver, in veränderter Stellung,
- Fig. 4: die Einzelheit gemäß Fig. 3 in nochmals veränderter Stellung,
- Fig. 5: den Faltrevolver gemäß Fig. 4 in Draufsicht bzw. in horizontaler Schnittebene V-V der Fig. 4,
- Fig. 6: eine Darstellung entsprechend Fig. 5 für ein anderes Ausführungsbeispiel einer Faltvorrichtung,
- Fig. 7: die Vorrichtung gemäß Fig. 6 im Vertikalschnitt in der Schnittebene VII-VII der Fig. 6,
- Fig. 8: einen Ausschnitt der Faltvorrichtung gemäß Fig. 5 im axialen Vertikalschnitt VIII-VIII der Fig. 5,
- Fig. 9: eine Darstellung analog Fig. 8 zu dem Ausführungsbeispiel der Fig. 6 in einer Schnittebene IX-IX,
- Fig. 10: eine Detaildarstellung zu dem Ausführungsbeispiel gemäß Fig. 9 in einer vertikalen Schnittebene X-X,
- Fig. 11: eine Einzelheit der Vorrichtung gemäß Fig. 4 im Bereich der Übergabe von Packungen an einen Abförderer, in Seitenansicht,
- Fig. 12 und Fig. 13: Darstellungen entsprechend Fig. 11 bei veränderter Stellung der Packung,
- Fig. 14: die Einzelheit gemäß Fig. 13 im Querschnitt, nämlich in der Schnittebene XIVXIV der Fig. 13.

Es geht um das (allseitige) Umhüllen von Gegenständen mit einem Zuschnitt 10 zur Bildung einer (Außen-)Umhüllung. Bei den gezeigten Ausführungsbeispielen werden Packungen 11 hergestellt, nämlich Gebindepackungen, deren Inhalt eine Mehrzahl von Einzelpackungen ist. Bei diesen handelt es sich hier um Beutelpackungen 12 für geschnittenen Tabak, also um Einzelpackungen mit geringer Formfestigkeit. Die Beutelpackungen 12 sind in aufrechter Stellung nebeneinander angeordnet, und zwar mit einer Längserstreckung in Förderrichtung weisend. Die Außenumhüllung bzw. der Zuschnitt 10 wird so angebracht, dass an einer (unteren) Seite eine Längsüberdeckung 13 bzw. eine "Schlauchüberdeckung" geschaffen wird. Einander gegenüberliegende Stirnseiten 14 weisen eine "Kuvertfaltung" auf mit innen liegenden Seitenlappen 15, 16 und äußeren, trapezförmigen Längslappen 17, 18.

Zum Herstellen einer derartigen (Gebinde-)Packung 11 wird eine anderweitig hergestellte und formierte Packungsgruppe 19 im Bereich einer Einschubstation 20 für den Einschub in eine Faltvorrichtung, nämlich in einen Faltrevolver 21, bereitgehalten. Die Packungsgruppe 19 wird durch einen Schieber 22 in eine Aufnahme des Faltrevolvers 21 eingeführt, nämlich in eine Tasche 23. Am Umfang des Faltrevolvers 21 wird der Zuschnitt 10 zur Mitnahme durch die Packungsgruppe 19 beim Einschub in die Tasche 23 bereitgehalten.

Der Zuschnitt 10 wird von einer fortlaufenden Materialbahn 24, insbesondere Folienbahn, abgetrennt. Diese wird in einem oberen Bereich des um eine horizontale Achse drehbaren Faltrevolvers 24 der Umfangsfläche desselben zugeführt. In bekannter Weise angeordnete und wirkende Saugbohrungen fixieren die Materialbahn 24 und den abgetrennten Zuschnitt an der Umfangsfläche des Faltrevolvers 21. Die über eine Umlenkwalze an den Umfang des Faltrevolvers 21 geleitete Materialbahn 24 wird durch den Faltrevolver 21 mitgenommen. Wenn eine einem Zuschnitt 10 entsprechende Länge der Materialbahn 24 am Umfang des Faltrevolvers 21 anliegt, wird der Zuschnitt 10 durch eine Trennvorrichtung von der Materialbahn 24 abgetrennt. Die Trennvorrichtung besteht aus einem oberhalb des Faltrevolvers angeordneten, feststehenden Trennmesser 25 und aus mehreren, nämlich zwei einander diametral gegenüberliegenden Gegenmessern 26 am Umfang des Faltrevolvers 21. Ein Trennschnitt wird durchgeführt, wenn sich eines der umlaufenden Gegenmesser 26 im Bereich des Trennmessers 25 befindet. Die Gegenmesser 26 sind so angeordnet, dass der abgetrennte Zuschnitt sich in einer erwünschten Relativstellung zu einer Eintrittsöffnung bzw. Mündung der Tasche 23 befindet. Im vorliegenden Falle ist der Zuschnitt 10 versetzt zur Eintrittsseite der Tasche 23 positioniert, nämlich unter Bildung eines längeren, unteren Schenkels 27 und eines kürzeren Schenkels 28 oberhalb der Tasche 23.

Beim Einschub in die Tasche 23 wird der Zuschnitt 10 U-förmig an die Packungsgruppe 19 angelegt. Der (längere) Schenkel 27 befindet sich an der Unterseite, der Schenkel 28 an der Oberseite der Packungsgruppe 19. Ein Querschenkel 29 bildet die Frontseite der in die Tasche 23 eingeschobenen Einheit. Während der Einschubbewegung löst sich der Zuschnitt 10 schlupfend von der Umfangsfläche des Faltrevolvers 21.

Eine Besonderheit besteht darin, dass Begrenzungen der Tasche 23, nämlich Taschenwände im Bereich der Schenkel 27, 28, beweglich ausgebildet sind und entsprechend der Einschubbewegung von Packungsgruppe 19 und Zuschnitt 10 in Einschubrichtung bewegt werden, sodass keine Relativbewegung gegeben ist. Die betreffenden Taschenwände bestehen aus Endlosförderern, nämlich Gurten 30, 31. Diese können beim Einschubvorgang durch die Packungsgruppe 19 bzw. den Zuschnitt 10 aufgrund Mitnahme bewegt werden. Vorteilhaft ist ein eigenständiger Antrieb der Gurte 30, 31. Jeweils ein der Tasche 23 zugekehrter Fördertrum 32, 33 bildet eine Begrenzung der Tasche 23 bzw. eine Taschenwand. Die Gurte 30, 31 erstrecken sich einstückig über mindestens die voll Breite der Tasche 23. Eintrittsseitig und gegenüberliegend sind quergerichtete Umlenkwalzen 34, 35 der Gurte 30, 31 angeordnet.

Eine weitere Besonderheit besteht darin, dass sich die (einzige) Tasche 23 des Faltrevolvers 21 diametral durch den Faltrevolver 21 hindurch erstreckt, sodass eine Austrittsstation 36 derselben Tasche 23 gegenüber der Einschubstation 20 gebildet ist. Der Faltrevolver 21 ist taktweise um 180° drehbar, sodass nach dem Einschub einer Packungsgruppe 19 mit Zuschnitt 10 in die Tasche 23 und nach Drehung des Faltrevolvers 21 die betreffende Einheit 10, 19 sich im Bereich der Austrittsstation 36 befindet. Die Förderorgane, nämlich Gurte 30, 31 erstrecken sich über die volle Länge der Taschen 23, also quer bzw. diametral durch den zylindrischen Faltrevolver 21.

In der Tasche 23 ist ein Anschlagstück 37 angeordnet und innerhalb der Tasche 23 bewegbar, nämlich von der Seite der Einschubstation 22 zur gegenüberliegenden Austrittsstation 36. In den Endstellungen des Anschlagstücks 37 sind quergerichtete Anlageflächen 38, 39 mit dem Umfang des Faltrevolvers 21 (etwa) bündig.

Beim Einschub einer Packungsgruppe 19 mit Zuschnitt 10 bildet das Anschlagstück 37 bzw. dessen Anlagefläche 38 eine Stützfläche für den Zuschnitt 10, und zwar für den Querschenkel 29. Dieser liegt mit gewissem Druck an der Anlagefläche 38. Mit der Einschubbewegung wird das Anschlagstück 37 in Radialrichtung innerhalb der Tasche 23 verfahren, und zwar vorzugsweise entsprechend der Bewegung der Gurte 30, 31. Der Zuschnitt 10 wird so reibungsfrei an drei Seiten der Packungsgruppe 19 fixiert.

Wenn die Packungsgruppe 19 vollständig in die Tasche 23 eingeschoben ist (Fig. 4, Fig. 7) ist das entsprechend dimensionierte Anschlagstück 37 bündig mit dem Faltrevolver 21 im Bereich der Austrittsstation 35. Der Faltrevolver 21 kann nun die Drehbewegung ausführen, und zwar im Gegenuhrzeigersinn. Die Endstellung zeigt Fig. 2. Der einzuhüllende Gegenstand, nämlich die Packungsgruppe 19 mit Zuschnitt 10 befindet sich in der Position für den Ausschub aus dem Faltrevolver 21.

Das Anschlagstück 37 übt eine Doppelfunktion aus, bewirkt nämlich auch den Ausschub der teilweise fertiggestellten Packung 11 aus dem Faltrevolver 21. Dieser Ausschub geht einher mit dem Einschub der nächsten Packungsgruppe 19 unter radial gerichteter Verschiebung des Anschlagstücks 37. Die Anlagefläche 39 bewirkt den Ausschub der vorhergehenden Einheit 19, 10. Zu diesem Zweck ist das Anschlagstück 37 blockförmig ausgebildet, nämlich quaderförmig, mit Abmessungen entsprechend der Breite und Höhe des Innenraums der Tasche 23. In Längsrichtung derselben ist das Anschlagstück 37 so bemessen, dass in den jeweiligen Endstellungen ein Freiraum in der Tasche 23 gebildet ist, der den Abmessungen eines einzuhüllenden Gegenstands entspricht.

Das Anschlagstück 37 ist gemäß einer ersten Ausführungsform mit den Gurten 30, 31 verbunden, wird also mit diesen angetrieben. Aufgrund der Drehbewegung des Faltrevolvers 21 vollzieht sich die Bewegung der Gurte bzw. der Fördertrume 32, 33 sowie des Anschlagstücks 37 stets in derselben Richtung, nämlich von links nach rechts, bezogen auf Fig. 2.

Bei dem Ausführungsbeispiel gemäß Fig. 2 bis Fig. 5 ist ein einfaches Schubgetriebe zur Erzeugung der Bewegung vorgesehen. Das Anschlagstück 37 ist mittels quergerichteten Traversen 40, 41 an vorzugsweise beiden Gurten 30, 31 bzw. Fördertrumen 32, 33 befestigt. Die Traversen 40, 41 weisen auf der dem Fördertrum 32, 33 zugekehrten Seite eine (trapezförmige) Vertiefung auf. In diese tritt formschlüssig ein Klemmstück 40, 41 ein, welches mit dem Anschlagstück 34 an der Oberseite einerseits und an der Unterseite andererseits verbunden ist. Der Gurt 30, 31 bzw. dessen Fördertrum 32, 33 wird im Bereich der Traverse 40, 41 abgelenkt und durch das Klemmstück in der Ausnehmung bzw. Vertiefung der Traverse 40, 41 dauerhaft gehalten.

Der Antrieb zur Bewegung des Anschlagstücks 37 mit den Gurten 30, 31 wird (mittelbar) über die Traversen 40, 41 übertragen. Diese sind an ihren Enden mit Führungen bzw. einem gemeinsamen Schlitten 43 verbunden. Die obere Traverse 40 und die untere Traverse 41 sind jeweils mit einem abgewinkeltem Endschenkel an Oberseite und Unterseite des Schlittens 43 befestigt.

Die so an beiden Seiten angeordneten Schlitten 43 sind in Längsrichtung der Tasche 23 hin- und hergehend verfahrbar. Die Schlitten 43 sind dabei gleitend auf Tragstangen 44, 45 geführt. Zwei Tragstangen 44, 45 erstrecken sich übereinanderliegend und mit Abstand in Längsrichtung der Tasche 23.

Die Antriebskraft wird durch Schubstangen 46 übertragen, die sich ebenfalls in Längsrichtung der Tasche 23 erstrecken, und zwar zu beiden Seiten jeweils im Bereich der Schlitten 43. Die Schubstangen 46 sind fest mit den Traversen 40, 41 bzw. den Schlitten 43 verbunden. Hinsichtlich der Länge sind die Schubstangen 46 so bemessen, dass sie in einer Ausgangsstellung jeweils aus der Tasche 23 herausragen (Fig. 5). Zur Verschiebung der bewegbaren Organe, also des Anschlagstücks 37 und zur Bewegung der Gurte 30, 31 werden die beiden Schubstangen 46 an den freien Enden mit Druck beaufschlagt und in Längsrichtung der Tasche 23 bis in die gegenüberliegende Endstellung verschoben. Diese Bewegung wird durch außerhalb der Tasche 23 bzw. des Faltrevolvers 21 ortsfest positionierte Schuborgane bewirkt, die im Bereich der Einschubstation 20 angeordnet sind. Es handelt sich um stangenförmige Stößel 47, die an den freien Enden der Schubstangen 46 zur Anlage kommen. Die (zwei) Stößel 47 sind mit einem gemeinsamen Querträger 48 verbunden, sodass die beiden Schubstangen 46 stets gemeinsam und gleichzeitig beaufschlagt werden. An dem Querträger 48 ist auch der Schieber 22 bzw. eine Stange desselben angebracht, sodass Einschub der Packungsgruppe 19 und die Betätigung der Schubstangen 46 stets gleichzeitig ablaufen. Die Schubstangen 46 treten bei der Schubbewegung gegenüberliegend aus der Tasche 23 aus. Nach Drehung des Faltrevolvers 21 liegen die Schubstangen 46 wieder in der für die Betätigung wirksamen Ausgangsstellung, und zwar nach vorherigem Zurückziehen der Einheit aus Schieber 22 und Stößel 47.

Der Faltrevolver 21 ist insgesamt drehbar und zu diesem Zweck mit seitlichen, drehbaren Tragstücken verbunden, nämlich Tragscheiben 49, 50. Der Faltrevolver 21 mit noch zu beschreibenden Organen ist insgesamt zwischen diesen Tragscheiben 49, 50 angeordnet (Fig. 5). Der Drehantrieb wird auf diese Tragscheiben 49, 50 übertragen, und zwar durch eine Achse bzw. Welle 51.

Gemäß einer in Fig. 6, Fig. 7 und Fig. 9 gezeigten Alternative wird der Antrieb unmittelbar auf das Anschlagstück 37 und von diesem auf die Gurte 30, 31 übertragen. Ein Antriebsmotor, und zwar ein Servoantrieb 52 ist getrieblich mit dem Anschlagstück 37 verbunden, über eine Antriebswelle 53. Die Drehbewegungen derselben werden durch ein Ritzel auf eine mit dem Anschlagstück 37 verbundene Verzahnung 55 übertragen zur Erzeugung einer hin- und hergehenden Bewegung. Ritzel 54 und (geradlinige) Verzahnung 55 sind innerhalb des als Hohlkörper ausgebildeten Anschlagstücks 37 angeordnet. Das Ritzel 54 ist ortsfest mittig zum Faltrevolver 21 gelagert. Durch Drehbewegung des Ritzels wird das Anschlagstück 37 in entsprechender Richtung verschoben. Die Antriebswelle 53 erstreckt sich mittig innerhalb der als Hohlwelle ausgebildeten Welle 51 für die Drehbewegung des Faltrevolvers 21. Die Welle 51 wird bei diesem Ausführungsbeispiel ebenfalls durch Servoantrieb 56 über einen Zahnriemen 57 drehend angetrieben. Das Ritzel 54 ist aufgrund der geschilderten Bewegungsabläufe stets in einer Richtung angetrieben zur Bewegung des Anschlagstücks 37 von einer Endstellung in die andere.

Die Antriebswelle 53 verläuft mittig zum Schlitten 43. Dieser ist deshalb bei diesem Ausführungsbeispiel geteilt in zwei Teilschlitten 79, 80, die je auf einer Tragstange 44, 45 verschiebbar sind. Die Antriebswelle 53 erstreckt sich zwischen den Teilschlitten 79, 80 (Fig. 9, Fig. 10) hindurch.

Beim Einschub des Gegenstands bzw. der Packungsgruppe 19 in die Tasche 23 wird aufgrund versetzter Relativstellung am Umfang des Faltrevolvers 21 der Zuschnitt 10 so um die Packungsgruppe 19 herumgelegt, dass der innenliegende Schenkel 28 des Zuschnitts 10 an der Oberseite der Packungsgruppe 19 liegt (Fig. 4). Die Drehbewegung des Faltrevolvers 21 setzt ein, während der längere Schenkel 27 noch teilweise am Umfang des Faltrevolvers 21 anliegt. Erst bei vollendeter Drehung ist der Schenkel 27 um eine bei Einschub der Packungsgruppe 19 rückwärtige Seite herumgefaltet bis zur Anlage an dem Schenkel 28. Die Längsüberdeckung 13 bzw. Schlauchfaltung entsteht so an der Unterseite der Packungsgruppe 19, und zwar während des Ausschubs der Einheit aus der Tasche 23 in ein an den Faltrevolver 21 anschließendes schachtförmiges Mundstück 58 mit Oberwand 59 und Unterwand 60 (Fig. 2, Fig. 4, Fig. 11 - Fig. 14).

Während der diametralen Bewegung der Packungsgruppe 19 mit Zuschnitt 10 durch den Faltrevolver 21 hindurch werden weitere Faltlappen gebildet. Durch ortsfeste Faltorgane, nämlich Seitenstücke 61 zur seitlichen Begrenzung der Tasche 23 bzw. des Innenraums derselben wird beim Einschub der Packungsgruppe 19 mit Zuschnitt 10 der in Einschubrichtung vorn liegende, aufrechte Seitenlappen 15 durch eine schräg gerichtete Faltfläche 62 des Seitenstücks 61 bis zur Anlage an einer außen liegenden Beutelpackung 10 gefaltet. Der gegenüberliegende Seitenlappen 16, der nach Drehung des Faltrevolvers 21 vorn liegt, wird beim Ausschub der Einheit aus der Tasche 23 durch seitliche Faltorgane im Bereich des Mundstücks 58 gefaltet.

Eine Besonderheit ist ein Organ zur Straffung des Zuschnitts 10 auf dem Faltrevolver 21 bzw. beim Einschub in die Tasche 23. Hierfür ist an der Unterseite bzw. unterhalb des Faltrevolvers 21 ein Straffungsorgan angeordnet, und zwar eine drehend angetriebene Saugwalze 63. Diese erfasst einen Rand- bzw. Endbereich des Zuschnitts 10, und zwar des Schenkels 27. Die Saugwalze 63 ist gegenläufig angetrieben und wickelt einen Teil des Zuschnitts 10 auf dem Umfang auf. Beim Abziehen des Zuschnitts 10 während der Einschubbewegung wird eine glättende Spannung auf den Zuschnitt 10 übertragen.

Eine weitere Besonderheit besteht darin, dass die Saugwalze 63 etwaige Fehlzuschnitte oder Zuschnitte 10 beseitigt, wenn keine einzuhüllenden Gegenstände zur Verfügung stehen. In diesem Falle wird der betreffende Zuschnitt 10 durch die Saugwalze 63 erfasst (Fig. 2) und komplett abgefördert in einen Auffangbehälter unterhalb des Faltrevolvers 21.

Die aus dem Faltrevolver 21 ausgeschobenen, teilweise gefalteten Packungen 11 werden im Bereich des Mundstücks 58 durch Siegeln von Faltlappen bearbeitet. Die nach unten gerichtete Längsüberdeckung 13 wird durch ein aufwärts bewegbares Siegelorgan bzw. durch eine Siegelbacke 64 gesiegelt. Diese tritt dabei durch eine Öffnung 82 der Unterwand 60 hindurch.

Die Übergabe der Packungen 11 an einen Abförderer bzw. Packungsförderer 65 ist in besonderer Weise mit Hilfe des Mundstücks 58 gelöst. Dieses ist in Förderrichtung mit der Packung 11 verschiebbar. In einer Aufnahmestellung (Fig. 2, Fig. 11) ist das Mundstück 58 dem Faltrevolver 21 bzw. der Austrittsstation 36 zugekehrt. Die Packung 11 wird unmittelbar aus der Tasche 23 in das bereitgehaltene Mundstück 58 eingeschoben. Dieser Vorgang wird durch Einlaufbogen 83 von Oberwand 59 und Unterwand 60 gesichert. Die Siegelbacke 68 befindet sich unterhalb der Öffnung 82. Nach Aufnahme der Packung 11 im Mundstück 58 (Fig. 11, Fig. 12) wird die Siegelbacke 68 aufwärts bewegt. Im Bereich der Öffnung 82 und damit im Bereich der Siegelbacke 64 befindet sich die Längsüberdeckung 13, die nun gesiegelt wird. Die Siegelbacke 64 wird synchron mit dem Mundstück 58 in Förderrichtung bewegt.

Vor Erreichen einer End- bzw. Übergabestellung des Mundstücks 58 im Anfangsbereich des Packungsförderers 65 wird die Siegelbacke 68 abwärts bewegt (Fig. 12) und kehrt in einer unteren Position in die Ausgangsstellung zurück (Fig. 13). Das Mundstück 58 tritt zur exakten Übergabe der Packung 11 in den Bereich des Packungsförderers 65 ein, derart, dass die Packung 11 präzise zwischen zwei aufeinanderfolgenden Mitnehmern 66 Aufnahme findet. Die Unterwand 60 erstreckt sich dabei unmittelbar oberhalb eines Obertrums des Packungsförderers 65 (Fig. 13). Die Form der Unterwand 60 und der Mitnehmer 66 ist so aufeinander abgestimmt, dass die Organe aneinander vorbeibewegt werden können, sodass in die Packung 11 durch den jeweils rückwärtigen Mitnehmer 66 aus dem Mundstück 58 ausgeschoben und abgefördert wird. Die Unterwand 60 ist zu diesem Zweck mit einer mittigen Ausnehmung bzw. einem Schlitz 84 versehen. In diesen tritt ein Verbindungssteg 85 des Mitnehmers 66 ein während der Ausschubbewegung der Packung 11 (Fig. 14).

Das Mundstück 58 weist zur präzisen Führung der Packung 11 seitliche Führungsorgane, nämlich Führungsstücke 86 auf, die an den seitwärts gerichteten Stirnseiten 14 anliegen und auch die zu diesem Zeitpunkt noch seitwärts gerichteten, oberen und unteren Längslappen 17, 18 führen. Des Weiteren wird durch die Führungsstücke 86 der in Bewegungsrichtung vorn liegende Seitenlappen 16 gefaltet.

Der Packungsförderer 65 ist als Endlosgurt mit Mitnehmern 66 ausgebildet, die die Packungen 11 an Vorder- und Rückseite erfassen.

Während des Transports der Packungen 11 durch den Packungsförderer 65 wird eine Faltstation durchlaufen mit sogenannten Faltweichen 67. Diese falten aufeinanderfolgend die Längslappen 17 und 18 gegen die seitwärts gerichteten Packungsflächen. Im Anschluss an die Faltweiche 67 gelangen die Packungen 11 in den Bereich einer weiteren Siegelstation mit seitlichen Siegelbacken 68. Diese dienen zur Siegelung der Kuvertfaltung 15, 16, 17, 18 an den seitwärts gerichteten Packungsflächen.

Eine weitere Besonderheit ist die Gestaltung der Faltvorrichtung derart, dass in einfacher Weise eine Anpassung an unterschiedliche Formate erfolgen kann. Der Faltrevolver 21 ist im Bezug auf die bei einem Formatwechsel anzupassenden Organe als Einheit auswechselbar. Zu diesem Zweck sind in den seitlichen Tragorganen, nämlich Tragscheiben 49, 50, Halterungen angeordnet, an denen die auszuwechselnden Teile des Faltrevolvers 21 angebracht sind. Es handelt sich dabei um scheibenförmige Tragstücke 69, die an der Innenseite der Tragscheiben 49, 50 abnehmbar, nämlich in queraxialer Richtung verschiebbar lagern. Die Tragstücke 69 sitzen (bündig) in Ausnehmungen 70 der Tragscheiben 49, 50 und können durch Verschiebung aus diesen Ausnehmungen 70 herausgeführt werden.

An den Tragstücken 69 sind die Gurte 30, 31 angebracht, nämlich deren Umlenkwalzen 34, 35. Des Weiteren ist mit den Tragstücken 69 jeweils ein Traggestell für weitere Organe verbunden, nämlich ein in Draufsicht U-förmiger Tragbügel 71. An einem in Längsrichtung der Tasche 23 verlaufenden Steg 72 des Tragbügels 71 sind die die Tasche 23 seitlich begrenzenden Organe, nämlich Seitenstücke 61 mittels Tragbolzen 73 befestigt. In quergerichteten Schenkeln 74 des Tragbügels 71 sind einerseits die Tragstangen 44, 45 für das Gleitgetriebe der Traversen 40, 41 gelagert. Zum anderen ist bei der Ausführung gemäß Fig. 6 jeweils die Schubstange 46 verschiebbar in den beiden Stegen 72 gelagert. Mit den Tragstücken 69 werden die Tragbügel 71 und damit die gesamte Tasche 23 des Faltrevolvers 21 als zusammenhängende Einheit aus dem Faltrevolver 21 bei einem notwendigen Wechsel herausgenommen und durch eine gleiche oder ähnliche Einheit ersetzt. Die Antriebswelle 53 für das Ritzel 54 ist für diese Auswechslung im Bereich des Tragstücks 69 mit einer Kupplung 75 versehen.

In der Arbeitsposition ist die auswechselbare Einheit des Faltrevolvers 21 (mechanisch) gesichert. Wie in Fig. 10 gezeigt, tritt ein Rastbolzen 76 in eine Vertiefung 77 des Tragstücks 69 ein. Der federbelastete Rastbolzen 76 sitzt in einer Bohrung 78 der Tragscheibe 50. Zum Auswechseln eines Faltrevolvers 21 bzw. der formatabhängigen Teile wird der Rastbolzen 76 (manuell) aus der Raststellung herausgezogen. Danach können die Tragstücke 69 aus der Verbindung mit den Tragscheiben 48, 49 herausbewegt werden.

### Bezugszeichenliste

- 10: Zuschnitt
- 11: Packung
- 12: Beutelpackung
- 13: Längsüberdeckung
- 14: Stirnseite
- 15: Seitenlappen
- 16: Seitenlappen
- 17: Längslappen
- 18: Längslappen
- 19: Packungsgruppe
- 20: Einschubstation
- 21: Faltrevolver
- 22: Schieber
- 23: Tasche
- 24: Materialbahn
- 25: Trennmesser
- 26: Gegenmesser
- 27: Schenkel
- 28: Schenkel
- 29: Querschenkel
- 30: Gurt
- 31: Gurt
- 32: Fördertrum
- 33: Fördertrum
- 34: Umlenkwalze
- 35: Umlenkwalze
- 36: Austrittsstation
- 37: Anschlagstück
- 38: Anlagefläche
- 39: Anlagefläche
- 40: Traverse
- 41: Traverse
- 42: Klemmstück
- 43: Schlitten
- 44: Tragstange
- 45: Tragstange
- 46: Schubstange
- 47: Stößel
- 48: Querträger
- 49: Tragscheibe
- 50: Tragscheibe
- 51: Welle
- 52: Servoantrieb
- 53: Antriebswelle
- 54: Ritzel
- 55: Verzahnung
- 56: Servoantrieb
- 57: Zahnriemen
- 58: Mundstück
- 59: Oberwand
- 60: Unterwand
- 61: Seitenstück
- 62: Faltfläche
- 63: Saugwalze
- 64: Siegelbacke
- 65: Packungsförderer
- 66: Mitnehmer
- 67: Faltweiche
- 68: Siegelbacke
- 69: Tragstück
- 70: Ausnehmung
- 71: Tragbügel
- 72: Steg
- 73: Tragbolzen
- 74: Schenkel
- 75: Kupplung
- 76: Rastbolzen
- 77: Vertiefung
- 78: Bohrung
- 79: Teilschlitten
- 80: Teilschlitten
- 81: Auffangbehälter
- 82: Öffnung
- 83: Einlaufbogen
- 84: Schlitz
- 85: Verbindungssteg
- 86: Führungsstück

## Patentansprüche

1. Vorrichtung zum Umhüllen von Gegenständen, insbesondere Packungen (12) oder Packungsgruppen (19), mit mindestens einem Zuschnitt (10) einer (Außen-)Umhüllung, wobei der Gegenstand unter Mitnahme des Zuschnitts (10) in eine Aufnahme einer Faltvorrichtung, insbesondere in eine Tasche (23) eines drehbaren Faltrevolvers (21) einschiebbar und der Zuschnitt (10) bei der Einschubbewegung U-förmig um den Gegenstand herumfaltbar ist, **dadurch gekennzeichnet, dass** die Tasche (23) im Bereich von parallel zur Einschubrichtung verlaufenden Taschenbegrenzungen bzw. Taschenwänden, vorzugsweise entsprechend Oberseite und Unterseite der Tasche (21) in Einschubstellung, Förderorgane aufweist, die während der Einschubbewegung des Gegenstands und/oder des Zuschnitts (10) mit einer etwa der Einschubgeschwindigkeit entsprechenden Geschwindigkeit in Einschubrichtung bewegbar sind.

2. Vorrichtung nach Anspruch 1, **dadurch gekennzeichnet, dass** als Förderorgane in der Tasche (21) (endlose) Gurte (30, 31) angeordnet sind, deren Fördertrume (32, 33) dem Gegenstand, nämlich der Oberseite einerseits und Unterseite andererseits zugekehrt sind, derart, dass durch die Fördertrume (32, 33) obere und untere Bereiche des Zuschnitts, nämlich Schenkel (27, 28) an dem Gegenstand während der Einschubbewegung fixierbar sind.

3. Vorrichtung nach Anspruch 1 oder 2, **dadurch gekennzeichnet, dass** die Förderorgane, insbesondere Gurte (30, 31), gesondert bzw. unabhängig von der Einschubbewegung des Gegenstands angetrieben sind.

4. Vorrichtung nach Anspruch 1 oder einem der weiteren Ansprüche, **dadurch gekennzeichnet, dass** in der Tasche (23) ein bewegbares Anschlagstück (37) für die Vorderseite bzw. Stirnseite des Gegenstands - in Einschubrichtung vorn liegende Seite - angeordnet ist, wobei in einer Ausgangsstellung das Anschlagstück (37) etwa mit der Eintrittsseite der Tasche (23) bündig ist.

5. Vorrichtung nach Anspruch 4 oder einem der weiteren Ansprüche, **dadurch gekennzeichnet, dass** das Anschlagstück (37) ein einen Teilbereich der Tasche (23) ausfüllender, sich über deren Breite und Höhe erstreckender Block ist mit quergerichteten Anlageflächen (38, 39) für den Gegenstand mit Zuschnitt (10), wobei das Anschlagstück (37) innerhalb der Tasche (23) zwischen zwei Endstellungen bewegbar ist, in denen jeweils eine Anlagefläche (38, 39) mit einer Mündung bzw. Eintrittsöffnung der Tasche (23) bündig ist.

6. Vorrichtung nach Anspruch 4 oder einem der weiteren Ansprüche, **dadurch gekennzeichnet, dass** das Anschlagstück (37) mit den Gurten (30, 31) verbunden ist, insbesondere mit dem Fördertrum (32, 33).

7. Vorrichtung nach Anspruch 4 oder einem der weiteren Ansprüche, **dadurch gekennzeichnet, dass** das Anschlagstück (37) mit seitlichen Führungen verbunden ist, vorzugsweise mit einem auf Tragstangen (44, 45) laufenden Schlitten (43), wobei insbesondere an Oberseite und Unterseite des Anschlagstücks (37) jeweils eine quergerichtete Traverse (40, 41) angebracht ist, die einerseits das Anschlagstück (37) mit den Fördertrumen (32, 33) verbindet und deren Enden jeweils an dem Schlitten (43) befestigt sind.

8. Vorrichtung nach Anspruch 4 oder einem der weiteren Ansprüche, **dadurch gekennzeichnet, dass** das Anschlagstück (37) durch ein Schubgetriebe hin- und hergehend zwischen den Endstellungen innerhalb der Tasche (23) bewegbar ist, wobei vorzugsweise jeder Traverse (40, 41) bzw. Jedem Schlitten (43) eine sich in Bewegungsrichtung erstreckende Schubstange (46) zugeordnet ist, die durch außerhalb der Tasche (23) angeordnete Schuborgane, nämlich Stößel (47), jeweils in Längsrichtung der Tasche (23) unter Mitnahme des Schlittens (43) bzw. der Traversen (40, 41) verschiebbar ist.

9. Vorrichtung nach Anspruch 8 oder einem der weiteren Ansprüche, **dadurch gekennzeichnet, dass** zwei seitlich angeordnete Stößel (47) mit einem Schieber (22) zum Einschub des Gegenstands bzw. der Packungsgruppe (19) in die Tasche (23) eine Schubeinheit bilden, insbesondere durch Anbringung an einem gemeinsamen Querträger (48).

10. Vorrichtung nach Anspruch 4 oder einem der weiteren Ansprüche, **dadurch gekennzeichnet, dass** das Anschlagstück (37) unmittelbar von einer Endstellung in die andere antreibbar ist, vorzugsweise durch ein Zahngetriebe mit Ritzel (54) und Zahnstange bzw. Verzahnung (55), wobei vorzugsweise das Anschlagstück (37) als Hohlkörper ausgebildet und Ritzel (54) sowie Verzahnung (55) innerhalb des hohlen Anschlagstücks (37) angeordnet sind.

11. Vorrichtung nach Anspruch 10, **dadurch gekennzeichnet, dass** das in einer Drehachse des Faltrevolvers (21) angeordnete Ritzel (54) durch eine Antriebswelle (53) drehbar ist, die innerhalb einer zentralen, als Hohlwelle ausgebildeten Antriebswelle (51) für den Faltrevolver (21) verläuft.

12. Vorrichtung nach Anspruch 1 oder einem der weiteren Ansprüche, **dadurch gekennzeichnet, dass** der Zuschnitt (10) von einer Materialbahn (24) abtrennbar ist, wobei die Materialbahn (24) einer Umfangsfläche des Faltrevolvers (21) zuführbar und in packungsgerechter Relativstellung im Bezug auf eine Eintrittsöffnung der Tasche (23) von der Materialbahn (24) abtrennbar ist, wobei ein Rand- bzw. Endbereich des Zuschnitts (10) durch ein ortsfestes Straffungsorgan beaufschlagbar ist, insbesondere durch eine gegenläufig drehbare Saugwalze (63) benachbart zum Umfang des Faltrevolvers (21).

13. Vorrichtung nach Anspruch 12 oder einem der weiteren Ansprüche, **dadurch gekennzeichnet, dass** die Saugwalze (63) zum Abführen von Zuschnitten (10), insbesondere Fehlzuschnitten in einen Auffangbehälter dient.

14. Vorrichtung nach Anspruch 1 oder einem der weiteren Ansprüche, **dadurch gekennzeichnet, dass** die Tasche (23) seitlich durch Seitenstücke (61) begrenzt ist, die eine jeweils einer Eintrittsseite der Tasche (23) zugeordnete Faltfläche (62) aufweisen, durch die beim Einschub eines Gegenstands mit Zuschnitt (10) in die Tasche (23) ein vorn liegender, aufrechter Seitenlappen (15) faltbar ist.

15. Vorrichtung nach Anspruch 1 oder einem der weiteren Ansprüche, **dadurch gekennzeichnet, dass** im Bereich einer Austrittsstation (36) ein auf die Tasche (23) ausgerichtetes Mundstück (58) mit Oberwand (59) und Unterwand (60) angeordnet ist zur Aufnahme der Packung (11) nach Ausschub aus der Tasche (23), wobei im Bereich des Mundstücks (58) Faltlappen, nämlich eine Längsüberdeckung (13), des gefalteten Zuschnitts (10) durch ein Siegelorgan (64) siegelbar ist.

16. Vorrichtung nach Anspruch 15 oder einem der weiteren Ansprüche, **dadurch gekennzeichnet, dass** das Mundstück (58) als Zwischenförderer zur Übergabe der Packungen (11) an einen Abförderer bzw. Packungsförderer (65) in Förderrichtung hin- und herbewegbar ist, wobei die Packungen (11) in einer dem Faltrevolver (21) bzw. der Tasche (23) zugekehrten Aufnahmestellung in das Mundstück (58) einführbar und dieses in Förderrichtung bis in den Bereich des Packungsförderers (65) transportierbar ist, derart, dass in der dem Packungsförderer (65) zugekehrten Stellung Mitnehmer (66) des Packungsförderers in das Mundstück (58) einführbar sind zum Abtransport der Packung (11) aus dem Mundstück (58).

17. Vorrichtung nach Anspruch 16 oder einem der weiteren Ansprüche, **dadurch gekennzeichnet, dass** im Bereich des Mundstücks (58) Faltlappen der Packung (11) bzw. des Zuschnitts (10) siegelbar sind, insbesondere eine vorzugsweise nach unten gerichtete Längsüberdeckung (13), wobei ein außerhalb des Mundstücks (58) angeordnete Siegelorgan, insbesondere Siegelbacke (64), durch eine Öffnung (82) im Mundstück (58), insbesondere in der Unterwandung (60), bis zur Anlage an der Packung (11) bewegbar ist.

18. Vorrichtung nach Anspruch 17 oder einem der weiteren Ansprüche, **dadurch gekennzeichnet, dass** die Siegelbacke (64) mindestens in der Siegelstellung mit dem Mundstück (58) in Förderrichtung bewegbar und danach außerhalb des Mundstücks (58) in die Ausgangsstellung zurückbewegbar ist.

19. Vorrichtung nach Anspruch 1 oder einem der weiteren Ansprüche, **dadurch gekennzeichnet, dass** die Tasche (23) bildende Organe, insbesondere die Gurte (30, 31) und/oder die Seitenstücke (61), mit einer seitlichen, drehbaren Halterung verbunden sind, vorzugsweise mit drehbaren Tragscheiben (49, 50), wobei die die Tasche (23) bildenden Organe abnehmbar an den Tragscheiben (49, 50) angeordnet sind.

20. Vorrichtung nach Anspruch 19 oder einem der weiteren Ansprüche, **dadurch gekennzeichnet, dass** an den Tragorganen bzw. an den Tragscheiben (49, 50) Tragstücke (69) abnehmbar angeordnet sind, wobei die Organe der Tasche (23) an den beiderseitigen Tragstücken (69) angeordnet und diese in queraxialer Richtung relativ zu den Tragscheiben (49, 50) verschiebbar sind.

21. Vorrichtung nach Anspruch 19 oder einem der weiteren Ansprüche, **dadurch gekennzeichnet, dass** an den Tragscheiben (49, 50) bzw. an den Tragstücken (69) ein Halteorgan angebracht ist, insbesondere ein Tragbügel (71), wobei die Seitenstücken (61) mit einem in Längsrichtung verlaufenden Steg (72) und die Tragstangen (44, 45) für den Schlitten (43) mit quergerichteten Schenkeln (74) des Tragbügels (61) verbunden sind.

## Claims

1. An apparatus for wrapping articles, in particular packs (12) or groups (19) of packs, having at least one (outer-)wrapper blank (10), it being possible for the article to be pushed into a receiving means of a folding apparatus, in particular into a pocket (23) of a rotatable folding turret (21), with the blank (10) being carried along in the process, and for the blank (10) to be folded around the article in a U-shaped manner during the pushing-in movement, **characterized in that** in the region of pocket boundaries or pocket walls running parallel to the pushing-in direction, preferably corresponding to a top side and underside of the pocket (23) in the pushing-in position, the pocket (23) has conveying means which, during the pushing-in movement of the article and/or the blank (10), can be moved in the pushing-in direction at a speed which corresponds approximately to the pushing-in speed.

2. The apparatus as claimed in claim 1, **characterized in that** (endless) belts (30, 31) are arranged as conveying means in the pocket (23), of which the conveying strands (32, 33) are directed toward the article, namely the top side on the one hand and the underside on the other hand, such that the conveying strands (32, 33) can fix top and bottom regions of the blank, namely legs (27, 28), on the article during the pushing-in movement.

3. The apparatus as claimed in claim 1 or 2, **characterized in that** the conveying means, in particular belts (30, 31), are driven separately from, or independently of, the pushing-in movement of the article.

4. The apparatus as claimed in claim 1 or one of the further claims, **characterized in that** a moveable stop component (37) for the front side or end side of the article - the front side as seen in the pushing-in direction - is arranged in the pocket (23), the stop component (37), in a starting position, being flush approximately with the entry side of the pocket (23).

5. The apparatus as claimed in claim 4 or one of the further claims, **characterized in that** the stop component (37) is a block which fills a sub-region of the pocket (23), extends over the width and height of the latter and has transversely directed abutment surfaces (38, 39) for the article with blank (10), it being possible for the stop component (37) to be moved, within the pocket (23), between two end positions in which a respective abutment surface (38, 39) is flush with a mouth or entry opening of the pocket (23).

6. The apparatus as claimed in claim 4 or one of the further claims, **characterized in that** the stop component (37) is connected to the belts (30, 31), in particular to the conveying strand (32, 33).

7. The apparatus as claimed in claim 4 or one of the further claims, **characterized in that** the stop component (37) is connected to lateral guides, preferably to a carriage (43) running on carrying bars (44, 45), in which case a transversely directed crossmember (40, 41) is fitted in each case, in particular, on the top side and underside of the stop component (37), the crossmember, on the one hand, connecting the stop component (37) to the conveying strands (32, 33) and having each of its ends fastened on the carriage (43).

8. The apparatus as claimed in claim 4 or one of the further claims, **characterized in that** the stop component (37) can be moved back and forth within the pocket (23), between the end positions, by a pushing gear mechanism, preferably each crossmember (40, 41) or each carriage (43) being assigned a connecting rod (46) which extends in the movement direction and can be displaced in the longitudinal direction of the pocket (23) in each case, with the carriage (43) or the crossmembers (40, 41) being carried along in the process, by pushing means, namely push rods (47), arranged outside the pocket (23).

9. The apparatus as claimed in claim 8 or one of the further claims, **characterized in that** two laterally arranged push rods (47) with a pusher (22) for pushing the article or the group (19) of packs into the pocket (23) form a pushing unit, in particular by being fitted on a common transverse carrier (48).

10. The apparatus as claimed in claim 4 or one of the further claims, **characterized in that** the stop component (37) can be driven directly from one end position into the other, preferably by a toothed gear mechanism with a pinion (54) and rack or toothing arrangement (55), the stop component (37) preferably being designed as a hollow body, and the pinion (54) and toothing arrangement (35) being arranged within the hollow stop component (37).

11. The apparatus as claimed in claim 10, **characterized in that** the pinion (54), which is arranged along an axis of rotation of the folding turret (21), can be rotated by a drive shaft (53) which runs within a central drive shaft (51), designed as a hollow shaft, for the folding turret (21).

12. The apparatus as claimed in claim 1 or one of the further claims, **characterized in that** the blank (10) can be severed from a material web (24), it being possible for the material web (24) to be fed to a circumferential surface of the folding turret (21) and to be severed from the material web (24) in an appropriate relative position in relation to an entry opening of the pocket (23), in which case a peripheral or end region of the blank (10) can be subjected to the action of a stationary tensioning means, in particular of a suction roller (63), which can be rotated in the opposite direction, adjacent to the circumference of the folding turret (21).

13. The apparatus as claimed in claim 12 or one of the further claims, **characterized in that** the suction roller (63) serves for discharging blanks (10), in particular defective blanks, into a collecting container.

14. The apparatus as claimed in claim 1 or one of the further claims, **characterized in that** the pocket (23) is bounded laterally by side components (61) which have a folding surface (62) which is respectively assigned to an entry side of the pocket (23) and, as an article with blank (10) is pushed into the pocket (23), can fold a front, upright side flap (15).

15. The apparatus as claimed in claim 1 or one of the further claims, **characterized in that** a mouthpiece (58) which has a top wall (59) and bottom wall (60), and is aligned with the pocket (23), is arranged in the region of an exit station (36) for the purpose of receiving the pack (11) once it has been pushed out of the pocket (23), it being possible for folding flaps, namely a longitudinal overlap (13), of the folded blank (10) to be sealed by a sealing means (64) in the region of the mouthpiece (58).

16. The apparatus as claimed in claim 15 or one of the further claims, **characterized in that** the mouthpiece (58) can be moved back and forth in the conveying direction as an intermediate conveyor for transferring the packs (11) to a removal conveyor or pack conveyor (65), it being possible for the packs (11) to be introduced into the mouthpiece (58) in a receiving position, in which the mouthpiece is directed toward the folding turret (21) or the pocket (23), and for the mouthpiece to be transported in the conveying direction into the region of the pack conveyor (65) such that, in the position in which the mouthpiece is directed toward the pack conveyor (65), carry-along elements (66) of the pack conveyor can be introduced into the mouthpiece (58) in order to transport the pack (11) out of the mouthpiece (58).

17. The apparatus as claimed in claim 16 or one of the further claims, **characterized in that** folding flaps of the pack (11) or the blank (10), in particular a preferably downwardly directed longitudinal overlap (13), can be sealed in the region of the mouthpiece (58), it being possible for a sealing means, in particular sealing jaw (64), arranged outside the mouthpiece (58) to be moved through an opening (82) in the mouthpiece (58), in particular in the bottom wall (60), until it butts against the pack (11).

18. The apparatus as claimed in claim 17 or one of the further claims, **characterized in that** the sealing jaw (64) can be moved in the conveying direction with the mouthpiece (58) at least in the sealing position, and can then be moved back into the starting position outside the mouthpiece (58).

19. The apparatus as claimed in claim 1 or one of the further claims, **characterized in that** the means which form the pocket (23), in particular the belts (30, 31) and/or the side components (61), are connected to a lateral, rotatable mount, preferably to rotatable carrying disks (49, 50), the means which form the pocket (23) being arranged in a removable manner on the carrying disks (49, 50).

20. The apparatus as claimed in claim 19 or one of the further claims, **characterized in that** carrying components (69) are arranged in a removable manner on the carrying means or on the carrying disks (49, 50), the means which form the pocket (23) being arranged on the carrying components (69) on both sides, and it being possible for these carrying components to be displaced in an axis-perpendicular direction relative to the carrying disks (49, 50).

21. The apparatus as claimed in claim 19 or one of the further claims, **characterized in that** a retaining means, in particular a carrying bracket (71), is fitted on the carrying disks (49, 50) or on the carrying components (69), the side components (61) being connected to a longitudinally running crosspiece (72), and the carrying bars (44, 45) for the carriage (43) being connected to transversely directed legs (74) of the carrying bracket (71).

## Revendications

1. Dispositif pour envelopper des objets, en particulier des paquets (12) ou des groupes de paquets (19), avec au moins une découpe (10) d'une enveloppe (externe), dans lequel l'objet peut être inséré, en entraînant la découpe (10), dans un logement d'un dispositif de pliage, en particulier dans une poche (23) d'un revolver de pliage rotatif (21) et la découpe (10) peut être repliée en forme de U autour de l'objet lors du mouvement d'insertion, **caractérisé en ce que**, dans la zone des délimitations de la poche ou des parois de la poche s'étendant parallèlement à la direction d'insertion, correspondant de préférence à la face supérieure et à la face inférieure de la poche (21) en position d'insertion, la poche (23) présente des organes de transport, qui peuvent se déplacer dans la direction d'insertion pendant le mouvement d'insertion de l'objet et/ou de la découpe (10) à une vitesse correspondant approximativement à la vitesse d'insertion.

2. Dispositif selon la revendication 1, **caractérisé en ce que** l'on aménage comme organes de transport dans la poche (21) des courroies (sans fin) (30, 31), dont les brins de transport (32, 33) sont tournés vers l'objet, à savoir vers la face supérieure, d'un côté, et vers la face inférieure, de l'autre côté, de sorte que les zones supérieure et inférieure de la découpe, à savoir les branches (27, 28), puissent être fixées sur l'objet par les brins de transport (32, 33) pendant le mouvement d'insertion.

3. Dispositif selon la revendication 1 ou 2, **caractérisé en ce que** les organes de transport, en particulier les courroies (30, 31), sont entraînés séparément ou indépendamment du mouvement d'insertion de l'objet.

4. Dispositif selon la revendication 1 ou selon l'une quelconque des autres revendications, **caractérisé en ce qu'**une butée mobile (37) pour la face avant ou la face frontale de l'objet - la face située en avant dans le sens d'insertion - est ménagée dans la poche (23), la butée (37) étant en position de départ à peu près à fleur avec la face d'entrée de la poche (23).

5. Dispositif selon la revendication 4 ou selon l'une quelconque des autres revendications, **caractérisée en ce que** la butée (37) est un bloc qui remplit une zone partielle de la poche (23) et qui s'étend sur sa largeur et sa hauteur, avec des surfaces d'appui orientées transversalement (38, 39) pour l'objet avec la découpe (10), dans lequel la butée (37) peut se déplacer à l'intérieur de la poche (23) entre deux positions d'extrémité, dans lesquelles, respectivement, une surface d'appui (38, 39) est à fleur avec un orifice ou une ouverture d'entrée de la poche (23).

6. Dispositif selon la revendication 4 ou selon l'une quelconque des autres revendications, **caractérisé en ce que** la butée (37) est raccordée aux courroies (30, 31), en particulier au brin de transport (32, 33).

7. Dispositif selon la revendication 4 ou selon l'une quelconque des autres revendications, **caractérisé en ce que** la butée (37) est raccordée à des guidages latéraux, de préférence à un chariot (43) se déplaçant sur des barres porteuses (44, 45), dans lequel on installe, respectivement, en particulier sur la face supérieure et la face inférieure de la butée (37), une traverse orientée transversalement (40, 41), qui raccorde, d'une part, la butée (37) aux brins de transport (32, 33) et dont les extrémités sont fixées, respectivement, au chariot (43).

8. Dispositif selon la revendication 4 ou selon l'une quelconque des autres revendications, **caractérisé en ce que** la butée (37) peut être déplacée à l'intérieur de la poche (23) en mouvement de va-et-vient entre les positions d'extrémité par le biais d'un mécanisme de poussée, dans lequel on affecte de préférence à chaque traverse (40, 41) ou à chaque chariot (43) une barre de poussée (46) s'étendant dans la direction de déplacement, laquelle barre peut être déplacée par des organes de poussée ménagés à l'extérieur de la poche (23), en l'occurrence des coulisseaux (47), respectivement dans la direction longitudinale de la poche (23), en entraînant le chariot (43) ou les traverses (40, 41).

9. Dispositif selon la revendication 8 ou selon l'une quelconque des autres revendications, **caractérisé en ce que** deux coulisseaux aménagés latéralement (47) avec un poussoir (22) pour insérer l'objet ou le groupe de paquets (19) dans la poche (23) forment une unité de poussée, en particulier par montage sur une traverse transversale commune (48).

10. Dispositif selon la revendication 4 ou selon l'une quelconque des autres revendications, **caractérisé en ce que** la butée (37) peut être entraînée directement d'une position d'extrémité à une autre, de préférence par un mécanisme denté comportant un pignon (54) et une crémaillère ou une denture (55), dans lequel la butée (37) est conçue de préférence sous la forme de corps creux et le pignon (54) ainsi que la denture (55) sont aménagés à l'intérieur de la butée creuse (37).

11. Dispositif selon la revendication 10, **caractérisé en ce que** le pignon (54) aménagé dans un axe de rotation du revolver de pliage (21) peut être soumis à une rotation par un arbre d'entraînement (53), qui s'étend à l'intérieur d'un arbre d'entraînement central (51) conformé en arbre creux pour le revolver de pliage (21).

12. Dispositif selon la revendication 1 ou selon l'une quelconque des autres revendications, **caractérisé en ce que** la découpe (10) peut être séparée d'une bande de matériau (24), dans lequel la bande de matériau (24) peut être acheminée à une surface périphérique du revolver de pliage (21) et séparée de la bande de matériau (24) dans une position relative adaptée au paquet par rapport à une ouverture d'entrée de la poche (23), une zone de bord ou d'extrémité de la découpe (10) pouvant être sollicitée par un organe de tension fixe, en particulier par un cylindre aspirant, à rotation contraire (63), adjacent à la périphérie du revolver de pliage (21).

13. Dispositif selon la revendication 12 ou selon l'une quelconque des autres revendications, **caractérisé en ce que** le cylindre aspirant (63) sert à évacuer des découpes (10), en particulier des découpes défectueuses, dans un récipient collecteur.

14. Dispositif selon la revendication 1 ou selon l'une quelconque des autres revendications, **caractérisé en ce que** la poche (23) est délimitée latéralement par des pièces latérales (61), qui présentent une surface de pliage (62) affectée respectivement à une face d'entrée de la poche (23), par laquelle surface de pliage une patte latérale verticale (15) située à l'avant, peut être repliée, lors de l'insertion d'un objet, avec la découpe (10) dans la poche (23).

15. Dispositif selon la revendication 1 ou selon l'une quelconque des autres revendications, **caractérisé en ce qu'**un embout (58) aligné sur la poche (23) avec une paroi supérieure (59) et une paroi inférieure (60) est aménagé dans la zone d'un poste de sortie (36) pour recevoir le paquet (11) après son éjection de la poche (23), une patte de pliage, en l'occurrence un recouvrement longitudinal (13), de la découpe repliée (10) pouvant être scellée dans la zone de l'embout (58) par un organe de scellage (64).

16. Dispositif selon la revendication 15 ou selon l'une quelconque des autres revendications, **caractérisé en ce que** l'embout (58), sous la forme d'un convoyeur intermédiaire, peut se déplacer en va-et-vient dans la direction de transport pour le transfert des paquets (11) à un convoyeur de sortie ou à un convoyeur de paquets (65), dans lequel les paquets (11) peuvent être introduits dans l'embout (58) en position de réception tournée vers le revolver de pliage (21) ou la poche (23) et celui-ci peut être transporté dans la direction de transport jusque dans la zone du convoyeur de paquets (65) de manière à pouvoir introduire dans l'embout (58), en position tournée vers le convoyeur de paquets (65), des éléments d'entraînement (66) du convoyeur de paquets pour évacuer le paquet (11) de l'embout (58).

17. Dispositif selon la revendication 16 ou selon l'une quelconque des autres revendications, **caractérisé en ce que** des pattes de pliage du paquet (11) ou de la découpe (10), en particulier un recouvrement longitudinal (13) dirigé de préférence vers le bas, sont scellables dans la zone de l'embout (58), un organe de scellage ménagé à l'extérieur de l'embout (58), en particulier un mors de scellage (64), pouvant être déplacé à travers une ouverture (82) dans l'embout (58), en particulier dans la paroi inférieure (60), jusqu'à prendre appui sur le paquet (11).

18. Dispositif selon la revendication 17 ou selon l'une quelconque des autres revendications, **caractérisé en ce que** le mors de scellage (64) peut être déplacé, au moins en position de scellage, avec l'embout (58) dans la direction de transport, puis être ramené en position de départ à l'extérieur de l'embout (58).

19. Dispositif selon la revendication 1 ou selon l'une quelconque des autres revendications, **caractérisé en ce que** les organes formant la poche (23), en particulier les courroies (30, 31) et/ou les pièces latérales (61'), sont raccordés à une attache latérale rotative, de préférence à des disques porteurs rotatifs (49, 50), les organes formant la poche (23) étant aménagés de manière amovible sur les disques porteurs (49, 50).

20. Dispositif selon la revendication 19 ou selon l'une quelconque des autres revendications, **caractérisé en ce que** des pièces porteuses (69) sont aménagées de manière amovible sur les organes porteurs ou sur les disques porteurs (49, 50), dans lequel les organes de la poche (23) sont aménagés sur les pièces porteuses (69) présentes des deux côtés et ceux-ci peuvent être déplacés dans la direction axiale transversale par rapport aux disques porteurs (49, 50).

21. Dispositif selon la revendication 19 ou selon l'une quelconque des autres revendications, **caractérisé en ce que** l'on place un organe de fixation, en particulier un étrier porteur (71), sur les disques porteurs (49, 50) ou sur les pièces porteuses (69), les pièces latérales (61) étant reliées à une barrette (72) s'étendant dans la direction longitudinale et les barres porteuses (44, 45) pour le chariot (43), à des branches (74) orientées transversalement de l'étrier porteur (61).
